# FASCICULE DE BREVET EUROPEEN

(11) **EP 3 086 883 B1**
(45) Date de publication et mention de la délivrance du brevet: **06.12.2017**
(21) Numéro de dépôt: 14827847.6
(22) Date de dépôt: 16.12.2014
(51) Int. Cl.: B05B 11/00, B05B 15/06

(54) **DISPOSITIF DE CONDITIONNEMENT ET DE DISTRIBUTION DE PRODUITS FLUIDES, LIQUIDES OU PATEUX**
VORRICHTUNG ZUR VERKAPSELUNG UND AUSGABE VON FLUIDEN, FLÜSSIGEN ODER PASTÖSEN STOFFEN
DEVICE FOR PACKAGING AND DISPENSING FLUID, LIQUID OR PASTY SUBSTANCES

(30) Priorité: 23.12.2013 FR 1363401
(43) Date de publication de la demande: 02.11.2016
(73) Titulaire: Lablabo, 74100 Juvigny (FR)
(72) Inventeur: TABERLET, Jean-Philippe, F-74420 Villard (FR); PUVILAND, Patrice, 74800 Eteaux (FR)
(74) Mandataire: Lenne, Laurence
(86) Numéro de dépôt international: PCT/FR2014/053361
(87) Numéro de publication internationale: WO 2015/097362

(56) Documents cités:
- WO-A1-97/26203
- WO-A1-2004/041676
- FR-A1- 2 860 768
- FR-A1- 2 948 345
- US-A1- 2004 044 303
- US-A1- 2005 017 088
- US-A1- 2011 284 579

## Description

La présente invention concerne un dispositif de conditionnement et de distribution de produits fluides, liquides ou pâteux, et plus particulièrement un dispositif à embout prolongateur sans reprise d'air appelé couramment "airless".

Dans certains domaines d'utilisation de flacons distributeurs de produits fluides, notamment celui des produits pharmaceutiques et cosmétiques, il est indispensable d'assurer le conditionnement et la distribution de produits contenus dans le flacon à l'abri de l'air. Les dispositifs connus comportent généralement un récipient à coque rigide dans lequel se déplace un piston repoussant le produit vers l'orifice d'admission dans la chambre de dosage et l'isolant de l'air qui pénètre au-dessous du piston.

On connaît aussi des dispositifs à récipient rigide dans lequel est placée une poche souple déformable qui se rétracte au fur et à mesure que le produit en est extrait. Le produit restant dans la poche est maintenu à l'abri de l'air, tandis que l'expulsion du produit hors de la poche peut être obtenue au moyen d'une pompe sans reprise d'air, ou "airless", ou sous la pression d'un gaz propulseur agissant sur la paroi de la poche, dans le flacon.

Par ailleurs, le principe de fonctionnement des pompes doseuses pour la distribution de produits fluides, liquides ou pâteux, est bien connu. Une pompe doseuse manuelle est généralement montée sur un flacon contenant le produit à distribuer et elle est constituée d'une chambre doseuse présentant un volume déterminé, d'un piston susceptible de se déplacer dans la chambre sous l'action d'un poussoir, et d'au moins deux clapets. Le clapet inférieur, ou clapet d'admission, situé à l'entrée de la chambre et contrôlant la communication avec l'intérieur du flacon, est fermé lorsque le poussoir est enfoncé tandis que le clapet supérieur, à la sortie de la chambre, est ouvert, laissant passer le produit expulsé de la chambre par le déplacement du piston, puis, lorsque le poussoir est relâché, le piston remonte dans la chambre sous l'action d'un ressort, le clapet supérieur se referme tandis que le clapet inférieur s'ouvre, permettant le remplissage de la chambre en vue d'une nouvelle distribution d'une dose de produit.

Un dispositif de conditionnement et de distribution de produits fluides, liquides ou pâteux, pourvu d'un embout prolongateur est décrit dans le document de brevet FR 2 743 544. Cet embout spécifique, éventuellement pourvu d'un gicleur, est disposé à la sortie de la pompe, de manière à prolonger la buse de sortie du produit.

Un tel embout prolongateur peut être monté sur un dispositif de distribution de produit peu sensible à la dégradation et distribué en quantités relativement peu précises, mais il n'est pas adapté à un produit susceptible de se dégrader au contact de l'air et destiné à être distribué en doses unitaires constantes.

En effet, un tel prolongateur pose des problèmes techniques de risque de contamination du produit contenu dans l'embout prolongateur et de perte de produit dans l'embout prolongateur par écoulement, évaporation ou capillarité, entre deux utilisations, entraînant le risque de fausser la dose délivrée par la pompe.

Une autre difficulté rencontrée dans le domaine des produits pharmaceutiques et hygiéniques résulte de la nécessité de délivrer le produit dans une zone peu accessible, comme par exemple le conduit auditif de l'oreille, la zone sublinguale ou les parties inférieures du corps.

Un dispositif de conditionnement et de distribution de produits fluides pourvu d'un embout prolongateur est également décrit dans le document de brevet FR 2 860 768.

Ce distributeur de produits fluides est pourvu d'un noyau, connecté par une première extrémité à une buse associée à une pompe montée sur un flacon contenant le produit à distribuer et comportant à sa seconde extrémité distale un orifice d'évacuation.

Ce noyau porte une enveloppe dont une première extrémité est disposée sur l'orifice d'évacuation. Cette enveloppe est destinée à s'ouvrir à sa seconde extrémité distale portant une fente auto-jointante, sous la pression du produit lors de l'actionnement de ladite pompe.

L'enveloppe comporte une partie externe tubulaire, déformable élastiquement en flexion longitudinale à la manière d'une spatule souple, dont une première extrémité est disposée sur l'orifice d'évacuation et dont la section externe de forme affinée diminue régulièrement vers sa seconde extrémité distale, au moins sur une partie de sa longueur

L'utilisation d'une simple fente auto-jointante entraîne une obturation insuffisante qui est préjudiciable à l'utilisation de ce dispositif pour des produits très sensibles à la dégradation au contact de l'air et d'obtenir une distribution en doses unitaires constantes.

De plus, l'emploi d'un obturateur de type spatule souple donne un caractère flexible limité à l'embout, ce qui est préjudiciable à la délivrance du produit dans une zone peu accessible.

L'invention résout ces problèmes grâce à un dispositif de conditionnement et de distribution de produits fluides, liquides ou pâteux, pourvu d'un embout prolongateur qui soit de constitution particulièrement simple, tout en permettant de délivrer le produit dans une zone peu accessible.

Pour ce faire, l'invention propose un dispositif distributeur de produits fluides pourvu d'un embout prolongateur, connecté par une première extrémité à une buse associée à une pompe doseuse montée sur un flacon contenant le produit à distribuer et comportant à sa seconde extrémité distale un orifice d'évacuation, ledit embout prolongateur portant un obturateur dont une première extrémité est disposée sur ledit orifice d'évacuation, cet obturateur étant destiné à s'ouvrir à sa seconde extrémité distale sous la pression du produit lors de l'actionnement de ladite pompe, et ledit obturateur comportant une partie externe tubulaire, déformable élastiquement en flexion longitudinale, dont une première extrémité est disposée sur l'orifice d'évacuation et dont la section externe de forme affinée diminue régulièrement vers sa seconde extrémité distale, au moins sur une partie de sa longueur, ladite partie externe étant destinée à se déformer élastiquement radialement à sa seconde extrémité distale sous la pression du fluide sortant de la pompe par ladite buse, caractérisé en ce que ledit obturateur comporte à l'intérieur de ladite partie externe, un connecteur tubulaire solidaire dudit orifice d'évacuation de l'embout et une tige de section sensiblement identique à la section interne de la seconde extrémité distale de ladite partie externe, liée par sa première extrémité à ce connecteur par l'intermédiaire d'une articulation et fermant par sa seconde extrémité la seconde extrémité distale de ladite partie externe.

Grâce à l'invention, la pompe peut ne pas comporter de clapet de sortie. Dans ce cas, grâce à l'étanchéité parfaite de la jonction entre l'embout prolongateur et la pompe elle-même, l'obturateur situé à l'extrémité distale de l'embout prolongateur joue le double rôle de second clapet de la pompe et d'obturateur de l'embout. Ainsi, la pompe ne comporte qu'un seul clapet, le second clapet étant remplacé par l'obturateur de l'embout prolongateur.

De plus, un tel obturateur permet une utilisation dans une zone peu accessible, par exemple un conduit auditif, de par sa forme affinée et sa flexibilité longitudinale. Il assure également une utilisation sans risque de blessure, que cette utilisation soit effectuée sur un corps humain ou animal.

Selon une première variante de réalisation, ladite articulation est constituée d'une languette flexible solidaire dudit connecteur.

Selon une seconde variante de réalisation, ladite articulation est constituée d'une rotule.

Avantageusement, ladite rotule est portée par la première extrémité de ladite tige et rotative dans un siège portée par ledit connecteur.

Ladite tige comporte avantageusement au moins deux nervures longitudinales d'extrémité radiale sensiblement identique à la forme affinée de ladite partie externe, hors sa seconde extrémité de section circulaire.

Avantageusement, ladite partie externe est encliquetée sur ledit connecteur.

Le dispositif est de préférence du type flacon-poche où le produit à distribuer est contenu dans une poche déformable introduite dans un flacon rigide.

De préférence, la pompe doseuse est une pompe sans entrée d'air, ou pompe dite "airless", montée sur un flacon distributeur du type à piston suiveur ou de préférence du type flacon-poche tel que décrit par exemple dans le document de brevet EP 1 412 263 où le produit à distribuer est contenu dans une poche déformable introduite dans un flacon rigide muni d'une entrée d'air comportant de préférence un obturateur, par exemple un clapet, fermant l'entrée d'air quand la pompe n'est pas actionnée.

L'invention est décrite ci-après plus en détail à l'aide de figures ne représentant que des modes de réalisation préférés de l'invention.
La figure 1 est une vue en perspective d'un dispositif conforme à l'invention.
La figure 2 est une vue en coupe longitudinale de détail de ce même dispositif, selon une première variante de réalisation.
La figure 3 est une vue en coupe longitudinale de détail de ce même dispositif, selon cette première variante de réalisation, en position repliée.
La figure 4 est une vue en coupe transversale selon A-A.
La figure 5 est une vue en coupe longitudinale de détail de ce même dispositif, selon une seconde variante de réalisation.
La figure 6 est une vue en coupe longitudinale de détail de ce même dispositif, selon cette seconde variante de réalisation, en position repliée.

La figure 1 représente un dispositif distributeur de produits fluides, liquides ou pâteux, pourvu d'un embout prolongateur 4, connecté par une première extrémité à une buse associée à une pompe doseuse montée sur un flacon contenant le produit à distribuer et comportant à son extrémité distale un orifice d'évacuation.

Le prolongateur peut être réalisé en toute matière appropriée, de préférence rigide, telle qu'un polyéthylène ou un polypropylène de densité appropriée pour lui conférer les propriétés mécaniques voulues.

Le dispositif comporte un boîtier rigide 1 muni d'un poussoir 2 actionnant la pompe sans reprise d'air de type usuel. La pompe permet d'extraire le produit contenu dans le flacon pour le distribuer en le faisant sortir par la buse 3 et l'embout prolongateur tubulaire 4 à travers un obturateur 5 disposé sur l'orifice d'évacuation, cet obturateur étant destiné à s'ouvrir sous la pression du produit lors de l'actionnement de la pompe. Le tube 4 forme un coude à la sortie de la tête 3.

L'embout prolongateur 4 porte donc cet obturateur 5 dont une première extrémité 5A est disposée sur l'orifice d'évacuation, cet obturateur 5 étant destiné à s'ouvrir à sa seconde extrémité 5B sous la pression du produit lors de l'actionnement de la pompe.

Les figures 2 à 4 représentent une première variante de réalisation.

L'obturateur 5 comporte une partie externe tubulaire 6. Cette partie externe 6 est déformable élastiquement en flexion longitudinale, sa première extrémité 6A étant disposée sur l'orifice d'évacuation et sa section externe diminuant régulièrement vers sa seconde extrémité distale 6B au moins sur une partie de sa longueur.

Cette partie externe 6 est également destinée à se déformer élastiquement radialement à sa seconde extrémité distale 6B sous la pression du fluide sortant de la pompe par la buse. Elle peut ainsi se déformer pour laisser passer le produit sortant de l'embout 4, quand la pompe est actionnée par pression sur le poussoir 2, pour reprendre sa position d'obturation quand le poussoir est relâché.

Cette partie externe 6 est en un matériau tel que du caoutchouc synthétique ou naturel, du silicone ou un élastomère, ou un thermoplastique, notamment un élastomère thermoplastique éventuellement souple, de préférence en élastomère nitrile, butyle silicone ou en polyuréthane.

Pour ce faire, plus précisément, l'obturateur 5 comporte à l'intérieur de cette partie externe 6, un connecteur tubulaire 7 solidaire de l'orifice d'évacuation de l'embout 4 et une tige 8 de section sensiblement identique à la section interne de la seconde extrémité distale de ladite partie externe, liée par sa première extrémité 8A à ce connecteur 7 par l'intermédiaire d'une articulation et fermant par sa seconde extrémité distale 8B, de préférence de section circulaire, la seconde extrémité distale 6B de la partie externe. Elle assure ainsi la fermeture de l'obturateur en l'absence de pression du produit et une bonne étanchéité vis-à-vis de l'extérieur de telle sorte que l'air extérieur ne puisse pas pénétrer dans l'embout et atteindre le produit qui s'y trouve, entre deux actionnements successifs de la pompe par l'utilisateur.

Par contre, lors de l'actionnement de la pompe, du produit est délivré par l'orifice d'évacuation de l'embout 4, traverse l'obturateur 5 et vient écarter radialement la seconde extrémité distale 6B de la partie externe 6 autour de l'extrémité 8B de la tige, pour être déposé à l'emplacement souhaité.

Selon cette première variante de réalisation, l'articulation est constituée d'une languette cylindrique flexible 9 solidaire du connecteur 7.

La tige 8 comporte au moins deux nervures longitudinales, de préférence quatre nervures 8C en forme de croix, d'extrémité radiale sensiblement identique à la forme affinée de la partie externe 6, hors sa seconde extrémité distale 8B de section circulaire. Cet agencement de nervures assure que la tige 8 ne colle pas à la partie externe 6 et également assure une diminution progressive de la section de passage du produit dans l'obturateur 5, afin que ce dernier ne sorte pas de façon brutale de l'obturateur 5.

Selon l'exemple représenté, le connecteur 7 est monté à force sur l'embout 4 à son orifice d'évacuation et la partie externe 6 est encliquetée sur le connecteur 7.

Selon une seconde variante de réalisation, représentée sur la figure 5 et 6, l'articulation est constituée d'une rotule 10.

Avantageusement, la rotule 10 est portée par la première extrémité 8A de la tige 8 et rotative dans un siège 11 porté par le connecteur 7.

A part cette différence, cette seconde variante de réalisation est identique à la première variante de réalisation précédemment décrite.

Le dispositif est de préférence est du type flacon-poche où le produit à distribuer est contenu dans une poche déformable introduite dans un flacon rigide.

Grâce à la forme affinée de la partie externe 6 de l'obturateur, cette partie peut être aisément introduite en un emplacement de section réduite, tel un canal auditif.

Grâce à l'articulation de la tige 8 et à la l'élasticité en flexion de la partie externe 6 de l'obturateur, ce dernier peut être orienté comme représenté sur les figure 3 et 6, pour accéder et délivrer le produit dans une partie corporelle d'accès indirect ou difficile, et sans risque de blessures.

## Revendications

1. Dispositif distributeur de produits fluides pourvu d'un embout prolongateur (4), connecté par une première extrémité à une buse (3) associée à une pompe doseuse montée sur un flacon contenant le produit à distribuer et comportant à sa seconde extrémité distale un orifice d'évacuation, ledit embout prolongateur (4) portant un obturateur (5) dont une première extrémité (5A) est disposée sur ledit orifice d'évacuation, cet obturateur (5) étant destiné à s'ouvrir à sa seconde extrémité distale (5B) sous la pression du produit lors de l'actionnement de ladite pompe, et ledit obturateur (5) comportant une partie externe (6) tubulaire, déformable élastiquement en flexion longitudinale, dont une première extrémité (5A) est disposée sur l'orifice d'évacuation et dont la section externe de forme affinée diminue régulièrement vers sa seconde extrémité distale (5B), au moins sur une partie de sa longueur, ladite partie externe (6) étant destinée à se déformer élastiquement radialement à sa seconde extrémité distale (5B) sous la pression du fluide sortant de la pompe par ladite buse (3), **caractérisé en ce que** ledit obturateur (5) comporte à l'intérieur de ladite partie externe (6), un connecteur tubulaire (7) solidaire dudit orifice d'évacuation de l'embout (4) et une tige (8) de section sensiblement identique à la section interne de la seconde extrémité distale (6B) de ladite partie externe, liée par sa première extrémité (8A) à ce connecteur (7) par l'intermédiaire d'une articulation et fermant par sa seconde extrémité (8B) la seconde extrémité distale (6B) de ladite partie externe.

2. Dispositif selon la revendication précédente, **caractérisé en ce que** ladite articulation est constituée d'une languette (9) flexible solidaire dudit connecteur.

3. Dispositif selon la revendication 1, **caractérisé en ce que** ladite articulation est constituée d'une rotule (10).

4. Dispositif selon la revendication précédente, **caractérisé en ce que** ladite rotule (10) est portée par la première extrémité (8A) de ladite tige et rotative dans un siège (11) portée par ledit connecteur.

5. Dispositif selon l'une des revendications précédentes, **caractérisé en ce que** ladite tige (8) comporte au moins deux nervures longitudinales (8C) d'extrémité radiale sensiblement identique à la forme affinée de ladite partie externe (6), hors sa seconde extrémité distale (8B) de fermeture de ladite partie externe.

6. Dispositif selon l'une des revendications précédentes, **caractérisé en ce que** ladite partie externe (6) est encliquetée sur ledit connecteur (7).

7. Dispositif distributeur selon l'une des revendications précédentes **caractérisé en ce que** qu'il est du type flacon-poche où le produit à distribuer est contenu dans une poche déformable introduite dans un flacon rigide (1).

## Patentansprüche

1. Ausgabevorrichtung von fluiden Produkten, ausgestattet mit einem Verlängerungsansatz (4), der mit einem ersten Ende mit einer Düse (3) verbunden ist, die einer Dosierpumpe zugeordnet ist, die auf einem Flakon montiert ist, der das auszugebende Produkt enthält, und an seinem zweiten distalen Ende eine Auslassöffnung aufweist, wobei der Verlängerungsansatz (4) einen Verschluss (5) trägt, dessen erstes Ende (5A) auf der Auslassöffnung angeordnet ist, wobei dieser Verschluss (5) dazu bestimmt ist, sich an seinem zweiten distalen Ende (5B) unter dem Druck des Produkts bei Betätigung der Pumpe zu öffnen, und der Verschluss (5) einen in Längsflexion elastisch verformbaren rohrförmigen externen Teil (6) aufweist, von dem ein erstes Ende (5A) auf der Auslassöffnung angeordnet ist und dessen Außenquerschnitt zulaufender Form gleichmäßig in Richtung seines zweiten distalen Endes (5B) mindestens über einen Teil seiner Länge abnimmt, wobei der externe Teil (6) dazu bestimmt ist, sich an seinem zweiten distalen Ende (5B) unter dem Druck des aus der Pumpe durch die Düse (3) austretenden Fluids radial elastisch zu verformen, **dadurch gekennzeichnet, dass** der Verschluss (5) im Innern des externen Teils (6) einen rohrförmigen Verbinder (7) aufweist, der mit der Auslassöffnung des Ansatzes (4) fest verbunden ist, und einen Stab (8) mit einem Querschnitt, der mit dem inneren Querschnitt des zweiten distalen Endes (6B) des externen Teils etwa identisch ist, der mit ihrem ersten Ende (8A) mit diesem Verbinder (7) mittels eines Gelenks verbunden ist und mit seinem zweiten Ende (8B) das zweite distale Ende (6B) des externen Teils verschließt.

2. Vorrichtung nach vorangehendem Anspruch, **dadurch gekennzeichnet, dass** das Gelenk von einer flexiblen Zunge (9) gebildet ist, die mit dem Verbinder fest verbunden ist.

3. Vorrichtung nach Anspruch 1, **dadurch gekennzeichnet, dass** das Gelenk von einem Kugelgelenk (10) gebildet ist.

4. Vorrichtung nach vorangehendem Anspruch, **dadurch gekennzeichnet, dass** das Kugelgelenk (10) von dem ersten Ende (8A) des Stabs getragen wird und in einem Sitz (11) rotiert, der von dem Verbinder getragen wird.

5. Vorrichtung nach einem der vorangehenden Ansprüche, **dadurch gekennzeichnet, dass** der Stab (8) mindestens zwei radial externe Längsrippen (8C) aufweist, die der zulaufenden Form des externen Teils (6) etwa entsprechen, wobei sein zweites distales Verschlussende (8B) des externen Teils ausgenommen ist.

6. Vorrichtung nach einem der vorangehenden Ansprüche, **dadurch gekennzeichnet, dass** der externe Teil (6) auf den Verbinder (7) eingerastet ist.

7. Ausgabevorrichtung nach einem der vorangehenden Ansprüche, **dadurch gekennzeichnet, dass** sie vom Typ Beutelflakon ist, wo das auszugebende Produkt in einem verformbaren Beutel enthalten ist, der in einen starren Flakon (1) eingesetzt ist.

## Claims

1. A device for dispensing fluid products which is provided with an extension tip (4) connected by a first end to a nozzle (3) associated with a metering pump mounted on a bottle containing the product that is to be dispensed and comprising at its distal second end a discharge orifice, said extension tip (4) bearing a shutter (5) a first end (5A) of which is arranged on said discharge orifice, this shutter (5) being intended to open at its distal second end (5B) under the pressure of the product when said pump is actuated, and said shutter (5) comprising a tubular external part (6), elastically deformable in longitudinal bending, of which a first end (5A) is arranged on the discharge orifice and of which the tapering external cross section diminishes evenly towards its distal second end (5B), at least over part of its length, said external part (6) being intended to deform elastically in a radial direction at its distal second end (5B) under the pressure of the fluid leaving the pump via said nozzle (3), **characterized in that** said shutter (5) comprises, inside said external part (6), a tubular connector (7) secured to said discharge orifice of the tip (4) and a stem (8) of cross section substantially equal to the internal cross section of the distal second end (6B) of said external part, which is connected by its first end (8A) to this connector (7) by means of an articulation and which via its second end (8B) closes the distal second end (6B) of said external part.

2. The device according to the preceding claim, **characterized in that** said articulation consists of a flexible tab (9) secured to said connector.

3. The device according to Claim 1, **characterized in that** said articulation consists of a ball-joint ball (10).

4. The device according to the preceding claim, **characterized in that** said ball-joint ball (10) is borne by the first end (8A) of said stem and able to rotate in a seat (11) borne by said connector.

5. The device according to one of the preceding claims, **characterized in that** said stem (8) comprises at least two longitudinal ribs (8C) with radial ends substantially identical to the tapering shape of said external part (6), except for its distal second end (8B) for closure of said external part.

6. The device according to one of the preceding claims, **characterized in that** said external part (6) is snap-fastened onto said connector (7).

7. The dispensing device according to one of the preceding claims, **characterized in that** it is of the bottle-bag type in which the product that is to be dispensed is contained inside a deformable bag introduced inside a rigid bottle (1).
